# EUROPÄISCHE PATENTSCHRIFT

(11) **EP 0 600 403 B1**
(45) Veröffentlichungstag und Bekanntmachung des Hinweises auf die Patenterteilung: **12.03.1997**
(21) Anmeldenummer: 93119189.4
(22) Anmeldetag: 29.11.1993
(51) Int. Cl.: B05B 3/02

(54) **Düsenkopf für eine Drehspritzvorrichtung**
Nozzle head for rotary spray device
Tête à buses pour dispositif rotatif de pulvérisation

(30) Priorität: 03.12.1992 DE 9216438 U
(43) Veröffentlichungstag der Anmeldung: 08.06.1994
(73) Patentinhaber: Paul Hammelmann Maschinenfabrik GmbH, D-59302 Oelde (DE)
(72) Erfinder: Hammelmann, Paul, verstorben (DE)
(74) Vertreter: Stracke, Alexander, Dipl.-Ing.

(56) Entgegenhaltungen:
- DE-A- 3 812 132

## Beschreibung

Die Erfindung bezieht sich auf einen Düsenkopf mit einem um eine Achse drehbar gelagerten, antreibbaren, mit Düsen ausgerüsteten Düsenträger, und einem ortsfesten, einen Druckwasseranschluß aufweisenden Gehäuse, in dem eine mit dem Düsenträger verbundene, mit einem durchgehenden mittigen Kanal für die Druckwasserzufuhr zum Düsenträger versehene Hohlwelle drehbar gelagert ist und in den mittigen Kanal sich eine mit einem Ringflansch sich im Druckwasseranschluß abstützende Einsteckhülse erstreckt.

Es ist ein Düsenkopf dieser Art bekannt (DE 38 12 132 C2), bei dem der Antrieb durch den Rückstoß des aus den Düsen austretenden Druckwassers erfolgt und bei dem die Rotationsbewegung des Düsenträgers mittels einer Bremse abgrebremst wird. Bei diesem Düsenkopf ist die Spritzrichtung der Düsen vorgegeben.

Die vom Druckwasseranschluß ausgehende, sich in den mittigen Kanal der Hohlwelle erstreckende Einsteckhülse wird von einer im Durchmesser gegenüber dem mittigen Kanal erweiterten Bohrung der Hohlwelle aufgenommen. Zwischen der Einsteckhülse und der Hohlwelle ist eine Labyrinthspaltdichtung mit den Ringspalt einseitig erweitemden, in der Einsteckhülse vorgesehenen Ringnuten angeordnet.

Der Erfindung liegt die Aufgabe zugrunde, einen Düsenkopf der eingangs genannten Art so zu gestalten, daß die Verschleißteile im Bereich der Hohlwelle in einfacher Weise ausgewechselt werden können und der Düsenträger Düsen aufweist, deren Spritzrichtung beliebig gewählt werden kann.

Diese Aufgabe wird erfindungsgemäß dadurch gelöst, daß die Einsteckhülse aus zwei sich in dem mittigen Kanal der Hohlwelle auf einer Teillänge oder auf der gesamten Länge mit Flächenschluß umschließende Hülsen 11,16 besteht, wobei in dem Überlappungsbereich zwischen den Hülsen eine Labyrinthspaltdichtung angeordnet ist und die Hohlwelle durch einen Motor angetrieben wird.

Durch den motorischen Antrieb des Düsenträgers entfällt eine Bremseinrichtung und es besteht die Möglichkeit, die Spritzrichtung der Düsen parallel zur Rotationsachse oder in bzw. entgegen der Drehrichtung des Düsenträgers einzustellen.

Die beiden sich mit Flächenschluß umschließenden Hülsen können als Einsteckhülsen ausgebildet sein, wobei die Hülsen von den Stirnenden der Hohlwelle eingeführt werden und somit auch in einfacher Weise ausgetauscht werden können, sofern diese Hülsen aufgrund des im Betrieb aufgetretenen Verschleißes durch neue Hülsen ersetzt werden müssen.

Als Antriebsmotor kann ein Elektromotor, ein Hydraulik- oder Pneumatikmotor verwendet werden. Es ist auch denkbar, einen Motor einzusetzen, dessen Antriebsmittel aus dem Leckagewasser besteht, das von einer Kammer aufgenommen und über Kanäle abgezogen werden kann.

Weitere Merkmale der Erfindung ergeben sich aus den Unteransprüchen.

Ein Ausführungsbeispiel eines erfindungsgemäßen Düsenkopfes ist in der Zeichnung im Längsschnitt dargestellt.

Der Düsenkopf 1 weist ein Gehäuse 2 auf, das an dem einen Stimende durch eine Endscheibe 3 und an dem anderen Stirnende durch eine Endscheibe 4 begrenzt wird. In dem dargestellten Ausführungsbeispiel ist die Endscheibe 3 mit dem Gehäusemantel einstückig.

Die andere Endscheide stützt sich an einem Federring 4 ab und wird durch einen Seeger-Ring 5 im Gehäuse festgelegt.

In den Endscheiben sind Wälzlager 6 und 7 angeordnet, in denen eine Hohlwelle 8 drehbar gelagert ist, die einen mittigen, durchgehenden Kanal 9 aufweist. Der Innendurchmesser dieses mittigen Kanals 9 ist über die gesamte Kanallänge gleichbleibend.

Die Endscheibe 3 ist mit einem Druckwasseranschluß 10 ausgerüstet. Durch diesen Druckwasseranschluß wird eine Einsteckhülse 11 in den mittigen Kanal 9 eingeführt, die an ihrem Ende mit einem Ringflansch 12 versehen ist, der sich an einer Anschlagfläche 13 der Endscheibe 3 abstützt.

Die Einsteckhülse 11 setzt sich aus einem Teil 14 mit einem Außendurchmesser, der dem Innendurchmesser des Kanals 9 entspricht und aus einem Teil 15 zusammen, dessen Außendurchmesser um die zweifache Wanddicke der zweiten Einsteckhülse 16 geringer ist als der Außendurchmesser des Teils 14.

Eine zweite Einsteckhülse umschließt flächenbündig den Teil 15 der ersten Einsteckhülse 11, wobei in den Teil 15 Ringnuten einer Labyrinthspaltdichtung angeordnet sind.

Die zweite Einsteckhülse 16 ist mit einem endseitigen Ringflansch 17 ausgerüstet, der sich an dem Stirnende der Hohlwelle abstützt, das einem Düsenträger 18 zugewandt ist. An diesem Düsenträger sind Düsen 19 festgelegt, denen Druckwasser durch den mittigen Kanal 9 und über Bohrungen 20 im Düsenträger zugeführt wird.

Der Düsenträger 18 ist durch eine überwurfmutter 21 an der Hohlwelle 8 befestigt.

In dem aufgezeigten Ausführungsbeispiel erstreckt sich die Hohlwelle durch einen Rotor 21 eines Elektromotors, wobei beide Teile miteinander verbunden sind.

Der Rotor wird von einem Stator 20 umschlossen, der im Gehäuse 2 festgelegt ist.

Die Einsteckhülse 11 ist ortsfest angeordnet. Die Einsteckhülse 16 dreht sich mit der Hohlwelle 8 und mit dem Düsenträger 18.

Sofern die Hülsen 11 und 16 auszuwechseln sind, kann die Hülse 11 durch den Druckwasseranschluß 10 herausgenommen und die Einsteckhülse 16 nach dem Entfernen des Düsenträgers 18 aus dem Kanal 9 herausgezogen werden.

In dem Ausführungsbeispiel ist für die Aufnahme des im Betrieb anfallenden Leckagewassers eine Kammer 23 vorgesehen, die in der Endscheibe 3 angeordnet ist. Das Leckagewasser kann durch die Kanäle 24 abgezogen werden.

Der Düsenkopf bildet mit der Anordnung des Elektromotors in dem Gehäuse 2 und mit der Befestigung des Düsenträgers 18 an dem aus dem Gehäuse ragenden Ende der Hohlwelle 8 eine kompakte Baueinheit.

## Patentansprüche

1. Düsenkopf mit einem um eine Achse drehbar gelagerten, antreibbaren, mit Düsen (19) ausgerüsteten Düsenträger (18) und einem ortsfesten, einen Druckwasseranschluß (10) aufweisenden Gehäuse (2), in dem eine mit dem Düsenträger (18) verbundene, mit einem durchgehenden mittigen Kanal (9) für die Druckwasserzufuhr zum Düsenträger versehene Hohlwelle (8) drehbar gelagert ist und in den mittigen Kanal (9) sich eine mit einem Ringflansch (12) im Druckwasseranschluß abstützende Einsteckhülse (11,16) erstreckt, **dadurch gekennzeichnet**, daß die Einsteckhülse aus, zwei sich in dem mittigen Teil (9) der Hohlwelle (8) auf einer Teillänge oder auf der gesamten Länge mit Flächenschluß umschließende Hülsen (11,16) besteht, wobei in dem Überlappungsbereich zwischen den Hülsen eine Labyrinthspaltdichtung angeordnet ist und die Hohlwelle (8) durch einen Motor angetrieben wird.

2. Düsenkopf nach Anspruch 1, dadurch gekennzeichnet, daß die beiden Hülsen (11,16) als an einem Ende mit Ringflansch (12,17) ausgerüstete Einsteckhülsen ausgebildet sind und der Ringflansch (17) der einen Einsteckhülse (16) sich an dem dem Düsenträger (18) zugewandten Stirnende der Hohlwelle (8) abstützt.

3. Düsenkopf nach Anspruch 1 oder 2, dadurch gekennzeichnet, daß der Innendurchmesser des mittigen Kanals (9) über die gesamte Kanallänge gleichbleibend ist und eine Hülse eine Teillänge mit herabgesetztem Außendurchmesser aufweist und in diesem Teilbereich die zweite Hülse die erste übergreift.

4. Düsenkopf nach einem der vorhergehenden Ansprüche, dadurch gekennzeichnet, daß die Hohlwelle (8) in den Endscheiben (3,4) des Gehäuses (2) drehbar gelagert ist.

5. Düsenkopf nach einem der Ansprüche 1 bis 4, dadurch gekennezichnet, daß in der mit dem Druckwasseranschluß (10) ausgerüsteten Endscheibe (3) eine Kammer (23) zur Aufnahme der Leckageflüssigkeit vorgesehen und diese Kammer mit Ablaufkanälen (24) ausgestattet ist.

6. Düsenkopf nach Anspruch 1, dadurch gekennzeichnet, daß als Antriebsmotor ein Elektromotor im Gehäuse (2) angeordnet ist.

7. Düsenkopf nach Anspruch 6, dadurch gekennzeichnet, daß der Stator (22) des Elektromotors an der Innenfläche des Gehäuses (2) und der Rotor (21) an der mittig durch den Rotor geführten Hohlwelle (8) festgelegt ist.

8. Düsenkopf nach Anspruch 1, dadurch gekennzeichnet, daß als Antriebsmotor ein Hydraulik- oder Pneumatikmotor vorgesehen ist.

9. Düsenkopf nach Anspruch 1, dadurch gekennzeichnet, daß als Antriebsmotor ein durch das Leckagewasser angetriebener Motor vorgesehen ist.

## Claims

1. A nozzle head comprising a drivable nozzle carrier (18) mounted rotatably about an axis and provided with nozzles (19), and a stationary housing (2) which has a pressure water connection (10) and in which a hollow shaft (8) connected to the nozzle carrier (18) and provided with a continuous central passage (9) for the feed of pressure water to the nozzle carrier is rotatably mounted and an insert sleeve (11, 16) supported with an annular flange (12) in the pressure water connection extends in the central passage (9), characterised in that the insert sleeve comprises two sleeves (11, 16) which in the central portion (9) of the hollow shaft (8) enclose each other in surface interengaging relationship over a part of the length or over the entire length, wherein a labyrinth gap seal is arranged in the overlap region between the sleeves and the hollow shaft (8) is driven by a motor.

2. A nozzle head according to claim 1 characterised in that the two sleeves (11, 16) are in the form of insert sleeves which are provided with an annular flange (12, 17) at one end and the annular flange (17) of the one insert sleeve (16) is supported against the end of the hollow shaft (8), which is towards the nozzle carrier (18).

3. A nozzle head according to claim 1 or claim 2 characterised in that the inside diameter of the central passage (9) is constant over the entire length of the passage and a sleeve has a part of its length with a reduced outside diameter and in that portion the second sleeve engages over the first sleeve.

4. A nozzle head according to one of the preceding claims characterised in that the hollow shaft (8) is mounted in the end plates (3, 4) of the housing (2).

5. A nozzle head according to one of claims 1 to 4 characterised in that a chamber (23) for receiving leakage fluid is provided in the end plate (3) which is fitted with the pressure water connection (10) and said chamber is provided with drain passages (24).

6. A nozzle head according to claim 1 characterised in that an electric motor is arranged in the housing (2) as the drive motor.

7. A nozzle head according to claim 6 characterised in that the stator (22) of the electric motor is fixed to the inside surface of the housing (2) and the rotor (21) is fixed to the hollow shaft (8) which is passed centrally through the rotor.

8. A nozzle head according to claim 1 characterised in that a hydraulic or pneumatic motor is provided as the drive motor.

9. A nozzle head according to claim 1 characterised in that a motor driven by the leakage water is provided as the drive motor.

## Revendications

1. Tête à buses pourvue d'un porte-buses (18) équipé de buses (19), susceptible d'être entraîné, monté tournant autour d'un axe, et pourvue d'un boîtier (2) fixe, présentant un raccord (10) pour eau sous pression, boîtier dans lequel est monté tournant un arbre creux (8) relié au porte-buses (18), pourvu d'un canal (9) central traversant, destiné à amener l'eau sous pression au porte-buses, et un manchon enfichable (11, 16) s'appuyant, par une bride annulaire (12) dans le raccord pour eau sous pression, s'étendant dans le canal central (9), caractérisée en ce que le manchon enfichable est constitué de deux manchons (11, 16) superposés sur une partie de la longueur ou sur l'intégralité de la longueur, dans la partie centrale (9) de l'arbre creux (8), une boîte à labyrinthe étant disposée dans la zone de recouvrement entre les manchons, et l'arbre creux (8) étant entraîné par un moteur.

2. Tête à buses selon la revendication 1, caractérisée en ce que les deux manchons (11, 16) sont conformés en manchons enfichables équipés, à une extrémité, d'un manchon annulaire (12, 17), et en ce que le manchon annulaire (17) de l'un (16) des manchons enfichables s'appuie sur l'extrémité frontale, orientée en direction du porte-buses (18), de l'arbre creux (8).

3. Tête à buses selon la revendication 1 ou 2, caractérisée en ce que le diamètre intérieur du canal central (9) est constant sur toute la longueur du canal, et en ce qu'une partie de la longueur d'un manchon présente un diamètre extérieur réduit et, dans cette partie, le deuxième manchon coiffe le premier.

4. Tête à buses selon l'une des revendications précédentes, caractérisée en ce que l'arbre creux (8) est monté tournant dans les flasques terminaux (3, 4) du boîtier (2).

5. Tête à buses selon l'une des revendications 1 à 4, caractérisée en ce qu'est prévue, dans le flasque (3) équipé du raccord (10) pour eau sous pression, une chambre (23) destinée à recevoir le liquide de fuite et en ce que ces chambres sont équipées de drains (24).

6. Tête à buses selon la revendication 1, caractérisée en ce qu'un moteur électrique servant de moteur d'entraînement est monté dans le boîtier (2).

7. Tête à buses selon la revendication 6, caractérisée en ce que le stator (22) du moteur électrique est fixé sur la surface intérieure du boîtier (2) et en ce que le rotor (21) est fixé sur l'arbre creux (8) introduit au milieu du rotor.

8. Tête à buses selon la revendication 1, caractérisée en ce qu'est prévu, comme moteur d'entraînement, un moteur hydraulique ou pneumatique.

9. Tête à buses selon la revendication 1, caractérisée en ce qu'est prévu, comme moteur d'entraînement, un moteur entraîné par l'eau de fuite.
